# FASCICULE DE BREVET EUROPEEN

(11) **EP 0 172 120 B1**
(45) Date de publication et mention de la délivrance du brevet: **09.12.1987**
(21) Numéro de dépôt: 85420137.3
(22) Date de dépôt: 22.07.1985
(51) Int. Cl.: B25B 23/142

(54) **Clé dynamométrique électronique**
Elektronischer Drehmomentschlüssel
Electronic torque wrench

(30) Priorité: 23.07.1984 FR 8411917
(43) Date de publication de la demande: 19.02.1986
(73) Titulaire: SAM OUTILLAGE Société Anonyme, F-42000 Saint-Etienne Cedex (FR)
(72) Inventeur: Heyraud, Georges, F-43240 Saint Just Malmont (FR)
(74) Mandataire: Perrier, Jean-Pierre

## Description

La présente invention concerne une clé dynamométrique électronique. Cette clé comporte, de façon connue, une tête d'entraînement qui coopère avec l'élement à serrer et qui est liée à un corps allongé servant de poignée ainsi que de logement pour la partie électrique, celle-ci comprenant: un pont de mesure à jauges de contrainte pour la détermination du couple de serrage appliqué, des moyens d'alimentation électrique du pont de mesure et du restant des circuits, des moyens d'affichage numérique aptes à indiquer la valeur du couple de serrage, des moyens de comparaison du couple de serrage mesuré avec une valeur limite prescrite, et des moyens de signalisation qui sont déclenchés lorsque le couple de serrage appliqué et mesuré atteint ou dépasse la valeur limite prescrite.

Une clé dynamométrique de ce genre, décrite par exemple dans le brevet français N° 2 261 843, constitue un outil portatif autonome permettant de serrer un boulon avec un couple exactement défini. D'autres réalisations analogues comprennent un convertisseur analogique-numérique et des moyens d'affichage du type numérique, par exemple à diodes électroluminescentes, permettant une lecture directe de la valeur du couple de serrage appliqué - voir les brevets français N° 2 296 835 et N° 2 400 996.

La présente invention vise à perfectionner ce genre de clé dynamométrique, notamment sur le plan de la commodité d'utilisation, et également du point de vue de la réduction de la consommation énergétique.

A cet effet, la clé dynamométrique électronique selon l'invention, est caractérisée en ce que ce sont les moyens d'affichage numérique qui sont utilisés alternativement pour indiquer la valeur du couple de serrage réel appliqué au moyen de la clé, et pour sélectionner et indiquer la valeur limite désirée de ce couple de serrage. De plus, des moyens sont prévus pour commuter automatiquement les moyens d'affichage, avec passage de l'indication de la valeur limite du couple de serrage à l'indication de sa valeur réelle mesurée, lorsque cette dernière valeur dépasse un seuil prédéterminé.

Les moyens d'affichage, qui de toute façon permettent de lire la valeur du couple de serrage réel appliqué à l'aide de la clé à l'élément del que boulon, sont ainsi mis à profit également dans l'invention pour «programmer» le couple de serrage désiré, avant l'utilisation de la clé. Cette opération préliminaire peut donc être effectuée de manière simple, rapide et précise. En outre, lors de l'utilisation de la clé, la valeur réelle du couple de serrage est affichée seulement à partir du moment où elle devient significative.

Pour permettre la lecture et l'appréciation de la valeur réelle du couple de serrage exercé à l'aide de la clé, le passage inverse de l'indication de cette valeur réelle à l'indication de la valeur limite choisie n'est de préférence pas instantané lors de la disparition du couple de serrage. Au contraire, selon une caractéristique de l'invention, la clé dynamométrique comprend des moyens de mémorisation du couple de serrage maximal atteint, permettant aux moyens d'affichage d'indiquer encore la valeur de ce couple pendant une certaine durée après la fin du serrage les moyens d'affichage indiquant à nouveau la valeur limite prescritte après cette durée. De cette manière, une très brève interruption du serrage ne provoque pas le retour à l'affichage de la valeur limite du couple.

Selon une forme de réalisation de l'invention, les moyens de comparaison sont agencés de manière à comparer d'une part de couple de serrage appliqué et mesuré avec une fraction prédéterminée de la valeur limite prescrite, et à comparer d'autre part le couple de serrage appliqué et mesuré avec cette valeur limite elle-même, les moyens de signalisation émettant un premier signal perceptible lorsque le couple de serrage appliqué et mesuré atteint ladite fraction prédéterminée, en émettant un second signal perceptible distinct du premier lorsque le couple de serrage appliqué et mesuré atteint la valeur limite elle-même. L'opérateur est ainsi averti par l'apparition du premier signal, qui peut être une alarme sonore, que le couple de serrage exercé atteint une fraction égale par exemple à environ 9/10 de la valeur limite prescrite. Le serrage peut donc être d'abord effectué rapidement, sans prêter attention à l'indication de couple donnée par les moyens d'affichage, jusqu'à lappro- che de la valeur limite. Seulement après déclenchement du premier signal d'alarme, l'opérateur termine le serrage plus lentement et en surveillant l'indication donnée par les moyens d'affichage, jusqu'à l'apparition du second signal, pouvant être une alarme lumineuse, qui indique que le couple limite est atteint et que le serrage ne doit pas être poursuivi.

Selon une autre caractéristique de l'invention, les moyens d'alimentation électrique de la clé dynamométrique sont agencés de manière à maintenir l'alimentation des circuits pendant une durée minimale prédéterminée, et à couper automatiquement cette alimentation en cas de non utilisation de la clé au terme de cette durée fixée par exemple à 3 minutes après la mise en route. A l'inverse, l'alimentation électrique des circuits de la clé est maintenue aussi longtemps que l'arrêt d'utilisation de la clé reste inférieur à ladite durée prédéterminée, s'il a été appliqué un coupe de serrage supérieur au seuil déclenchant la commutation des moyens d'affichage.

De toute façon, l'invention sera mieux comprise à l'aide de la description qui suit, en référence au dessin schématique annexé représentant, à titre d'exemple non limitatif, une forme de réalisation de cette clé dynamométrique électronique:
fig. 1 est une vue en perspective d'une clé dynamométrique électronique avec moyens d'affichage du type numérique, conforme à l'invention;
fig. 2 est une vue en coupe longitudinale de la clé dynamométrique de fig. 1, montrant ses parties mécaniques et électriques internes;
fig. 3 en est une autre vue en coupe longitudinale passant par un plan perdendiculaire au plan de coupe de la fig. 2;
fig. 4 est un schéma synoptique des circuits de la partie électronique de cette clé dynamométrique.

La clé dynamométrique représentée sur les figures 1 à 3 comprend un corps tubulaire allongé (1), de section ovale, dont une extrémité est pourvue d'une partie (2) agencée de manière à recevoir une tête d'entraînement amovible (3), adaptée à l'élément à serrer tel que boulon, et dont l'extrémité opposée (4) est crantée et conformée en poignée de préhension. Dans sa région intermédiaire, le corps (1) de la clé comporte extérieurement une série de boutons-poussoirs ou de touches de commande (5), ainsi qu'un afficheur numérique (6) par exemple à cristaux liquides, servant alternativement à programmer le couple de serrage désiré et à indiquer la valeur du couple de serrage réellement appliqué. Lextrémité du corps (1) opposée à la tête d'entraînement (3) est obturée par un bouchon amovible (7) donnant accès à une pile électrique (8) qui fournit l'énergie nécessaire aux différents circuits de la clé dynamométrique.

Dans la forme de réalisation représentée, la partie (2) qui reçoit la tête d'entraînement (3) est prolongée par une queue (9) encastrée par deux de ses bords dans le corps tubulaire (1). ). Cette queue (9) est reliée, par l'intermédiaire d'un axe de liaison (10), à une plaquette allongée (11) s'étendant à l'intérieur du corps tubulaire (1 sur une grande partie de la longueur de ce dernier, et servant de support aux divers circuits électroniques (12-13) ainsi qu'à l'afficher numérique (6). Ces circuits électroniques permettent de traiter le signal électrique provenant des jauges de contrainte (14), collées sur une zone rétreinte (9a), subissant des flexions et reliant la queue (9) à la partie (2) recevant la tête d'entraînement (3). Le signal issu des jauges (14) est proportionnel au couple de serrage appliqué sur la poignée (4) et transmis par le corps tubulaire (1) à la tête d'entrainement (3) - voir notamment la fig. 2.

La fig. 4 représente, sous forme de schéma synoptique, les circuits essentiels de la partie électronique de cette clé dynamométrique.

A la pile électrique (8) sont associés des circuits d'alimentation (15) qui assurent:
- la mise en route de la clé, commandée par l'un des boutons-poussoirs (5),
- la génération d'une tension électrique stabilisée, qui alimente tous les autres circuits essentiels,
- le maintien de l'alimentation de ces circuits pendant une durée minimale prédéterminée, fixée par exemple à 3 minutes environ,
- la réactivation de cette alimentation à chaque nouvelle sollicitation de la clé.

Le signal représentant le couple de serrage appliqué (C), issu des jauges de contrainte (14), est amené à des circuits d'amplification (16), où ce signal est d'abord amplifié. Les circuits d'amplification (16) comportent des moyens assurant le redressement et la commutation du signal inverse, lors du travail de la clé en sens inverse, de serrage ou de déserrage. De plus, ces circuits d'amplification assurent la commande de commutation de l'affichage, pour le passage automatique de l'indication de la valeur limite programmée du couple de serrage (Cm) à l'indication de la valeur mesurée, donc réelle du couple de serrage appliquée (C). Cette commutation se produit lorsque le couple appliqué au moyen de la clé dépasse un seuil (Co) fixé par exemple à 15 Nm.

Un circuit de commande de programmation (17) est associé, par exemple, à deux des boutons- poussois (5), pour permettre une programmation grossière rapide, puis une programmation fine plus lente de la valeur limite désirée du couple de serrage (Cm). Le circuit de commande de programmation (17) est relié à un circuit de mémorisation du couple et de commutation de l'affichage (18), relié à l'afficheur numérique (6) et permettant de commuter l'indication de cet afficheur (couple programmé Cm ou couple appliqué (C). A l'afficheur numérique (6) lui-même sont associés des circuits de conversion analogique-numerique, des circuits de mémorisation de l'affichage (19), et des circuits d'effacement de la mémoire (20).

Avantageusement, le circuit de commande de programmation (17) comporte des moyens, del qu'un condensateur, ou accumulateur, permettant de maintenir l'état sélectionné, à la valeur du couple limite (Cm), pendant un temps déterminé, de l'odre de deux à trois heures, que la clé ne soit plus utilisée ou que ses moyens d'alimentation électriques soient interrompus. Cela permet de maintenir la programmation prédéterminée en cas d'absence d'utilisation de la clé ou de remplacement de ses piles.

Des circuits de comparaison (21) assurent une comparaison de la valeur du couple de serrage appliqué et mesuré (C) avec al valeur limite du couple (Cm) prescrite à l'aide du circuit de commande de programmation (17). Les circuits de comparaison (21) assurent, aussi, une comparaison de la valeur du couple de serrage appliqué et mesuré (C) avec une fraction (k.Cm) de la valeur limite prescrite, le coefficient «k» étant, par exemple, égal à 0,9. Les circuits de comparaison (21) sont reliés à des moyens de signalisation (22), pouvant comprendre une alarme sonore (23) et une alarme lumineuse (24). Lorsque le couple de serrage (C) appliqué à l'aide de la clé atteint la fraction (k.Cm) de la valeur limite prescrite, soit dans l'exemple considéré les 9/10 de la valeur limite prescrite, l'alarme sonore (23) est déclenchée. Lorsque le couple de serrage (C) appliqué à l'aide de la clé atteint la valeur limite (Cm), l'alarme lumineuse (24) est déclenchée elle aussi.

Les circuits de mémorisation (19) permettent de conserver en mémoire, et d'indiquer sur l'afficheur numérique (6), la valeur maximale du couple (C) appliqué pendant un temps donné bref, de l'odre de 5 secondes par exemple. Lorsque le serrage est interrompu pendant plus de 5 secondes, cette mémoire est effacée par les circuits (20) et l'afficheur (6) indique à nouveau la valeur programmée (Cm).

En cas de reprise de serrage après un temps de rela- chement assez court, et dès que le couple exercé (C) dépasse le seuil (Co) de 15 Nm par exemple, l'afficheur est commuté automatiquement par le circuit (18) pour indiquer le couple réel (C) et non plus la valeur programmée (Cm).

Si la clé n'est pas utilisée après un temps de 3 minutes par exemple, l'alimentation est coupée par les circuits d'alimentation (15). Les fonctions de ces circuits (15) sont telles qu'au contraire, si un couple (C) supérieur au seuil (Co) de 15 Nm a été appliqué, l'alimentation est maintenue aussi longtemps que les arrêts d'utilisation de la clé restent inférieurs à 3 minutes.

Comme indiqué plus en avant, cette clé peut être utilisée pour transmettre des couples de rotation dans les deux sens, en serrage ou desserrage.

## Revendications

1. Clé dynamométrique électronique, comportant une tête d'entraînement (3) qui coopère avec l'élément à serrer et qui est liée à un corps allongé ( 1 ) servant de poignée ainsi que de logement pour la partie électrique (12-13), celle-ci comprenant: un pont de mesure à jauges de contrainte (14) pour la détermination du couple de serrage appliqué (C), des moyens d'alimentation électrique (8) du pont de mesure et du restant des circuits, des moyens d'affi- chager numérique (6) aptes à indiquer la valeur du couple de serrage (C), des moyens de comparaison (21 ) du couple de serrage mesuré (C) avec une valeur limite prescrite (Cm), et des moyens de signalisation (22) qui sont déclenchés lorsque le couple de serrage appliqué et mesuré atteint ou dépasse la valeur limite prescrite (Cm), caractérisée en ce que les moyens d'affichage numérique (6), sont utilisés alternativement pour indiquer la valeur du couple de serrage réel (C) appliqué au moyen de la clé, et pour sélectionner et indiquer la valeur limite désirée de ce couple de serrage (Cm), tandis que des moyens (16-18) sont prévus pour commuter automatiquement les moyens d'affichage (6), avec passage de l'indication de la valeur limite du couple de serrage (Cm) à l'indication de la valeur réelle mesurée (C), lorsque cette dernière valeur dépasse un seuil prédéterminé (Co).

2, Clé dynamométrique électronique selon la revendication 1 caractérisée en ce qu'elle comprend des moyens de mémorisation (19) du couple de serrage (C) maximum atteint, permettant aux moyens d'affichage (6) d'indiquer encore la valeur de ce couple (C) pendant une certaine durée après le serrage, les moyens d'affichage (6) indiquant à nouveau la valeur limite prescrite (Cm) après cette durée.

3. Clé dynamométrique électronique selon l'une quelconque des revendications 1 et 2 caractérisée en ce que les moyens de comparaison (21) sont agencés de manière à comparer d'une part le couple de serrage appliqué et mesuré (C) avec une fraction prédéterminée (k.Cm) de la valeur limite prescrite, et à comparer d'autre part le couple de serrage appliqué et mesuré (C) avec cette valeur limite (Cm) elle-même, les moyens de signalisation (22) émettant un premier signal perceptible lorsque le couple de serrage appliqué et mesuré (C) atteint ladite fraction prédéterminée (k.Cm), et émettant un second signal perceptible distinct du premier lorsque le couple de serrage appliqué et mesuré (C) atteint la valeur limite elle-même (Cm).

4. Clé dynamométrique électronique selon la revendication 3 caractérisée en ce que la fraction prédéterminée (k.Cm) déclenchant le premier signal perceptible est d'environ 9/10 de la valeur limite prescrite du couple de serrage (Cm).

5. Clé dynamométrique électronique selon l'une quelconque des revendications 3 et 4 caractérisée en ce que les moyens de signalisation (22) comprennent une alarme sonore (23) qui est déclenchée lorsque le couple de serrage appliqué et mesuré (C) atteint la fraction prédéterminée (k.Cm) de la valeur limite prescrite.

6. Clé dynamométrique électronique selon la revendication 5 caractérisée en ce que les moyens de signalisation (22) comprennent encore une alarme lumineuse (24) qui est déclenchée lorsque le couple de serrage appliqué et mesuré (C) atteint la valeur limite prescrite (Cm).

7. Clé dynamométrique électronique selon l'une quelconque des revendications 1 à 6 caractérisée en ce que ses moyens d'alimentation électrique (8-15) sont agencés de manière à maintenir l'alimentation des circuits (12-13) pendant une durée minimale prédéterminée, et à couper automatiquement cette alimentation en cas de non utilisation de la clé au terme de cette durée.

8. Clé dynamométrique électronique selon l'ensemble des revendications 1 et 7 caractérisée en ce que l'alimentation électrique de ses circuits est maintenue aussi longtemps que l'arrêt d'utilisation de la clé reste inférieur à ladite durée prédéterminée, s'il a été appliqué un couple de serrage (C) supérieur au seuil (Co) déclenchant la commutation des moyens d'affichage (6).

9. Clé dynamométrique électronique selon l'une quelconque des revendications 1 à 8 caractérisée en ce que les circuits d'amplification comportent des moyens de redressement et de commutation du signal inverse intervenant lorsque la clé est utilisée en sens inverse.

10. Clé dynamométrique électronique selon l'une quelconque des revendications 1 à 9 caractérisée en ce que le circuit de commande de programmation (17) comporte des moyens, tel qu'un condensateur, ou accumulateur, permettant de maintenir l'état logique sélectionné, à la valeur du couple limite (Cm), pendant un temps déterminé, que la clé ne soit plus utilisée ou que ses moyens d'alimentation électrique soient interrompus.

## Patentansprüche

1. Elektronischer Drehmomentschlüssel mit einem Antriebskopf (3), der mit dem zu spannenden Element zusammenwirkt und mit einem langgestreckten Körper (1) verbunden ist, der sowohl als Handgriff dient als auch zur Aufnahme des elektrischen Teils (12-13), bestehend aus einer Messbrücke mit Spannungsmessfühlern (14) zur Erfassung des angreifenden Anzugsmoments (C), für die elektrische Speisung der Messbrücke und der übrigen Schaltungsteile, digitalen Anzeigemitteln (6) zur Anzeige der Grösse des Anzugsmoments (C), Mitteln (21) zum Vergleichen des gemessenen Anzugsmoments (C) mit einem vorgeschriebenen Grenzwert (Cm) und Signalierungsmittels (22), die ausgelöst werden, wenn das angreifende und gemessene Anzugsmoment (C) den vorgeschriebenen Grenzwert (Cm) erreicht oder überschreitet, dadurch gekennzeichnet, dass die digitalen Anzeigemittel (6) alternativ zur Anzeige des Werts des mit dem Schlüssel angreifenden tatsächlichen Anzugsmoments (C) und zur Auswahl und Anzeige des gewünschten Grenzwerts (Cm) des Anzugsmoments verwendet werden und dass Mittel (16, 18) zur automatischen Umschaltung der Anzeigemittel (6) vorgesehen sind, wobei der Übergang von der Anzeige des Grenzwerts (Cm) des Anzugsmoments auf die Anzeige des gemessenen tatsächlichen Werts (C) stattfindet, wenn letzterer einen vorbestimmten Schwellenwert (Co) überschreitet.

2. Elektronischer Drehmomentschlüssel nach Anspruch 1, dadurch gekennzeichnet, dass Speichermittel (19) zur Speicherung des erreichten maximalen Anzugsmoments (C) vergesehen sind, die es ermöglichen, dass die Anzeigemittel (6) den Wert dieses Anzugsmoments (C) noch während einer vorbestimmten Zeitspanne nach dem Anziehen anzeigen, und dass die Anzeigemittel (6) nach Ablauf dieser Zeitspanne wieder den vorgeschriebenen Grenzwert (Cm) anzeigen.

3. Elektronischer Drehmomentschlüssel nach einem der Ansprüche 1 und 2, dadurch gekennzeichnet, dass die Vergleichermittel (21) derart angeordnet sind, dass sie einerseits das angreifende und gemessene Anzugsmoment (C) mit einem vorbestimmten Bruchteil (k.Cm) des vorgeschriebenen Grenzwerts (Cm) vergleichen und andererseits das angreifende und gemessene Anzugsmoment (C) mit dem Grenzwert (Cm) selbst vergleichen, und dass die Signalisierungsmittel (22) ein erstes wahrnehmbares Signal aussenden, wenn das angreifende und gemessene Anzugsmoment (C) den genannten vorbestimmten Bruchteil (k.Cm) erreicht und ein zweites, von dem ersten abweichendes wahrnehmbares Signal aussenden, wenn das angreifende und gemessene Anzugsmoment (C) den Grenzwert (Cm) selbst erreicht.

4. Elektronischer Drehmomentschlüssel nach Anspruch 3, dadurch gekennzeichnet, dass der vorbestimmte Bruchteil (k.Cm), bei dem das erste wahrnehmbare Signal ausgelöst wird, etwa 9/10 des vorgeschriebenen Grenzwerts des Anzugsmoments (Cm) beträgt.

5. Elektronischer Drehmomentschlüssel nach einem der Ansprüche 3 und 4, dadurch gekennzeichnet, dass die Signalisierungsmittel (22) einen akustischen Alarmgeber (23) umfassen, der ausgelöst wird, wenn das angreifende und gemessene Anzugsmoment (C) den vorbestimmten Bruchteil (k.Cm) des vorgeschriebenen Grenzwerts erreicht.

6. Elektronischer Drehmomentschlüssel nach einem der Ansprüche 3 und 4, dadurch gekennzeichnet, dass die Signalisierungsmittel (22) ausserdem einen optischen Alarmgeber (24) umfassen, der ausgelöst wird, wenn das angreifende und gemessene Anzugsmoment (C) den vorgeschriebenen Grenzwert (Cm) erreicht.

7. Elektronischer Drehmomentschlüssel nach einem der Ansprüche 1 bis 6, dadurch gekennzeichnet, dass die Mittel (8) zur elektrischen Speisung derart angeordnet sind, dass sie die Speisung der Schaltungen (12-13) während einer vorbestimmten Mindestdauer aufrechterhalten und automatisch unterbrechen, wenn der Schlüssel am Ende dieser Mindestdauer nicht benutzt wird.

8. Elektronischer Drehmomentschlüssel nach einem der Ansprüche 1 bis 8, dadurch gekennzeichnet, dass die elektrische Speisung seiner Schaltungen solange aufrechterhalten wird, wie die Unterbrechung der Benutzung des Schlüssels kürzer ist als die genannte vorbestimmte Zeitspanne, wenn ein Anzugsmoment (C) angewendet wurde, das grösser war als der die Umschaltung der Anzeigemittel (6) bewirkende Schwellenwert (Co).

9. Elektronischer Drehmomentschlüssel nach einem der Ansprüche 1 bis 8, dadurch gekennzeichnet, dass die Speiseschaltungen Mittel umfassen, die bei Verwendung des Schlüssels in entgegengesetzter Richtung das inverse Signal gleichrichten und umschalten.

10. Elektronischer Drehmomentschlüssel nach einem der Ansprüche 1 bis 9, dadurch gekennzeichnet, dass die Programmsteuerschaltung (17) Mittel, z. B. einen Kondensator oder einen Akkumulator, aufweist, die es ermöglichen, den ausgewählten logischen Zustand während einer vorbestimmten Zeitspanne, nachdem der Schlüssel nicht mehr benutzt wird oder die Mittel zur elektrischen Speisung unterbrochen sind, auf dem Grenzwert (Cm) des Anzugsmoments zu halten.

## Claims

1. An electronic dynamometric key comprising a drive head (3) which co-operates with the element to be locked and which is connected to an elongate body (1) serving as a handle and as a housing for the electric part (12-13), comprising: a measuring bridge with strain gauges (14) for determining the applied locking force (C), electrical supply means (8) for the measuring bridge and the rest of the circuits, digital display means for indicating the value of the locking force (C), means (6) for comparing (21) the measured locking force (C) with a predetermined limiting value (Cm), and signalling means (22) which are triggered when the applied and measured locking force reaches or exceeds the predetermined limiting value (Cm), characterised in that the digital display means (6) are used alternately to indicate the value of the real locking force (C) applied by means of the key, and to select and indicate the required limiting value of this locking force (Cm), while means (16-18) are provided to switch the display means (16) automatically, passing from displaying the limiting value of the locking force (Cm) to displaying the true measured value (C), when the latter value exceeds a predetermined threshold (Co).

2. An electronic dynamometric key according to claim 1, characterised in that it comprises means for memorising (19) the maximum locking force (C) achieved, permitting the display means (6) to continue to indicate the value of this force (C) for a certain time after locking, the display means (6) signalling again the set limiting value (Cm) after this period.

3. An electronic dynamometric key according to either of claims 1 and 2, characterised in that the comparison means (21) are arranged so as to compare on the one hand the applied and measured locking force (C) with a predetermined fraction (k.Cm) of the set limiting value, and to compare on the other hand the applied and measured locking force (C) with this limiting value (Cm) itself, the signalling means (22) emitting a first signal which is perceptible when the applied and measured locking force (C) reaches the said predetermined fraction (k.Cm), and emitting a second perceptible signal distinct from the first when the applied and measured locking force (C) reaches the limiting value (Cm) itself.

4. An electronic dynamometric key according to claim 3, characterised in that the predetermined fraction (k.Cm) triggering the first perceptible signal is approximately 9/10 of the set limiting value of the locking force (Cm).

5. An electronic dynamometric key according to either of claims 3 and 4, characterised in thatthe signalling means (22) comprise a sound alarm (23) which is triggerend when the applied and measured locking force (C) reaches the predetermined fraction (k.Cm) of the set limiting value.

6. An electronic dynamometric key according to claim 5, characterised in that the signalling means (22) further comprise a light alarm (24) which is triggerend when the applied and measured locking force (C) reaches a set limiting value (Cm).

7. An electronic dynamometric key according to any one of claims 1 to 6, characterised in that the electric supply means (8-15) are arranged so as to maintain the supply to the circuits (12-13) for a predetermined minimum period, and to cut this supply automatically where the key is not used atthe end of this period.

8. An electronic dynamometric key according to all of claims 1-7, characterised in that the electric supply to its circuits is maintained whilst the key operation stop remains less than the said predetermined period, if a coupling force (C) greater than the threshold (Co) has been applied triggering the switching of the display means.

9. An electronic dynamometric key according to any one of claims 1 to 8, characterised in thatthe amplification circuits comprise rectification and switching means for the inverse signal operating when the key is used in the opposite direction.

10. An electronic dynamometric key according to any one of claims 1 to 9, characterised in that the programming control circuit (17) comprises means, such as a capacitor, or storage battery, for maintaining the selected logic state at the value of the force limit (Cm) for a set amount of time, should the key no longer be in use or the electrical supply means interrupted.
